# FASCICULE DE BREVET EUROPEEN

(11) **EP 1 633 630 B1**
(45) Date de publication et mention de la délivrance du brevet: **06.09.2006**
(21) Numéro de dépôt: 04741588.0
(22) Date de dépôt: 18.05.2004
(51) Int. Cl.: B65B 25/14, B65B 11/58, B65D 85/16, B65D 75/38

(54) **PAQUETS DE ROULEAUX ET LEUR PROCEDE DE FABRICATION**
ROLLENPACKUNGEN UND IHR HERSTELLUNGSVERFAHREN
BUNDLES OF ROLLS AND METHOD FOR PRODUCTION THEREOF

(30) Priorité: 22.05.2003 BE 200300297
(43) Date de publication de la demande: 15.03.2006
(73) Titulaire: Knauf Insulation SA, 4600 Visé (BE)
(72) Inventeur: VANTILT, Pierre, B-3700 Tongeren (BE)
(74) Mandataire: Claeys, Pierre
(86) Numéro de dépôt international: PCT/EP2004/050835
(87) Numéro de publication internationale: WO 2004/103821

(56) Documents cités:
- EP-A- 0 220 980
- EP-A- 0 524 062
- EP-A- 0 679 579
- FR-A- 2 658 786
- US-A- 4 535 587
- US-A- 5 129 211
- US-A- 6 021 890
- US-A1- 2002 059 779

## Description

La présente invention est relative à un paquet de rouleaux formés d'une bande d'isolation en un produit fibreux, présentant une densité initiale, comprenant
- plusieurs rouleaux susdits présentant chacun un axe, une surface périphérique et des première et deuxième extrémités, et disposés l'un à côté de l'autre avec leurs axes parallèles, en plusieurs rangées superposées,
- un film d'emballage qui recouvre au moins ladite surface périphérique de chaque rouleau de la bande d'isolation, qui, enroulée sur elle-même, présente une densité supérieure à ladite densité initiale, et
- un film d'enveloppement qui enveloppe chaque rangée de plusieurs rouleaux, dans un état comprimé des rouleaux l'un contre l'autre suivant une première direction perpendiculaire aux axes des rouleaux, et qui couvre au moins une partie de la surface périphérique des rouleaux de la rangée.

Ces paquets sont notamment destinés à être empilés, puis houssés, en vue d'être stockés et transportés sur des véhicules variés. Le produit fibreux des rouleaux peut par exemple être de la laine de verre ou une laine minérale. Ce sont des produits de faible densité qui donc occupent un grand volume dans l'état où ils doivent être utilisés, ce qui représente un problème au stockage et au transport.

On connaît depuis longtemps de tels paquets, qui sont décrits par exemple dans les EP-B-0 220 980 et EP-B-0 524 062.

Ces paquets connus présentent toutefois l'inconvénient que les rangées de rouleaux présentent une forme de diabolo, car l'effet de compression se concentre au milieu des rouleaux. Après redressement des paquets en position verticale, ceux-ci doivent donc disposer d'une plus grande surface de stockage. Par ailleurs, lors de l'empilage des paquets, on doit effectuer un banderolage des paquets empilés qui se superpose au film d'enveloppement déjà appliqué sur chacun des paquets, la bande utilisée à cet effet se recouvrant elle-même partiellement au cours du banderolage, ce qui implique une utilisation excessive de matière d'emballage.

Enfin les rouleaux, après l'enroulement de la bande de matière fibreuse sur elle-même, présentent une valeur de densité déterminée en fonction du diamètre du rouleau, et de la qualité de la laine qui doit répondre à certaines propriétés physiques après déroulement du rouleau. Après la réalisation du paquet, étant donné la formation d'espaces vides entre les rouleaux disposés en rangées empilées, la densité globale du paquet présente une perte notable par rapport à la densité du produit qui avait été acquise lors de l'enroulement du rouleau. Pour obtenir un paquet d'un volume standard pour le transport et le stockage, on ne peut jouer sur le paramètre représenté par le diamètre des rouleaux, car celui-ci doit être fixe.

On connaît par ailleurs des paquets d'articles enroulés cylindriques qui sont empaquetés sous cette forme. La densité de la matière à la base de ces articles, comme du papier, du tissu, etc. n'a pas à être modifiée pendant la formation des paquets et la forme cylindrique des articles est maintenue pendant tout le processus (voir par exemple US-A-5.129.211 et US-A-6.021.890).

La présente invention a pour objet de résoudre les problèmes indiqués ci-dessus et de mettre au point un paquet de rouleaux formés d'une bande d'isolation en un produit fibreux qui soit mécaniquement résistant, aux dimensions stables et standardisées, et un procédé de fabrication simple et peu coûteux, permettant la réalisation de tels paquets.

Dans ce but, on a prévu, suivant l'invention, un paquet de rouleaux tel qu'indiqué au début, qui comprend en outre un manchon qui enveloppe les rangées de rouleaux enveloppées, superposées, dans un état comprimé des rangées l'une contre l'autre suivant une deuxième direction perpendiculaire aux axes des rouleaux et perpendiculaire à ladite première direction, et qui couvre les première et deuxième extrémités des rouleaux du paquet et au moins une partie de la surface périphérique des rouleaux d'une rangée supérieure et d'une rangée inférieure desdites rangées superposées du paquet, le paquet ainsi formé présentant une densité finale au moins égale à 90 %, de préférence à 95 %, de ladite densité supérieure à la densité initiale.

L'avantage très particulier de ce paquet est que les rouleaux sont emballés, non seulement périphériquement, mais aussi sur toute leur longueur de manière que leurs extrémités soient maintenues comprimées par le manchon et que les rouleaux ne prennent pas une forme de diabolo, qui nécessite une plus grande surface de palette, et donc de stockage et de transport. Les rouleaux deviennent plus résistants dans le sens de la longueur et l'emballage est d'autant meilleur et plus régulier que les films d'enveloppement et le manchon sont respectivement croisés.

Les deux compressions successives dans deux directions perpendiculaires ont pour effet de maintenir, dans le produit empaqueté, la densité acquise lors de l'enroulement des rouleaux.

Par les deux compressions successives, les rouleaux acquièrent avantageusement une section carrée arrondie aux angles ce qui réduit les intervalles entre rouleaux au strict minimum. Les rouleaux sont appliqués l'un contre l'autre sur la quasi totalité de leur surface périphérique déformée par les compressions.

Alors qu'actuellement, par l'empilage des rangées de rouleaux, le paquet réalisé perd une grande part de sa densité par la création d'espaces vides entre les rouleaux empilés, le paquet suivant l'invention comprimé suivant deux directions mutuellement perpendiculaires et maintenu dans cet état comprimé récupère cette perte de densité. Les paquets obtenus sont de volume standard, sensiblement indépendamment des diamètres des rouleaux et donc de la longueur de bande enroulée.

Suivant une forme avantageuse de réalisation de l'invention, le manchon s'étend sur la totalité des première et deuxième extrémités de tous les rouleaux du paquet.

De cette manière lors du redressement du paquet de façon que les rouleaux soient disposés verticalement pour l'empilage de plusieurs paquets, les rouleaux ne peuvent pas être en contact avec un substrat, notamment un sol, ni avec l'atmosphère extérieure de leur côté supérieur. Ils ne risquent donc plus d'endommagement de la laine par contact avec de la saleté ou de l'humidité.

Suivant une forme perfectionnée de réalisation de l'invention, le film d'emballage, d'enveloppement et/ou le manchon sont en une matière plastique non extensible. La compression des rangées de rouleaux et du paquet peut ainsi être obtenue et maintenue par un film d'enveloppement unique et respectivement un manchon unique. On utilisera de préférence par exemple un polyéthylène haute densité.

La présente invention concerne non seulement un paquet de rouleaux suivant l'invention, mais aussi un empilement de tels paquets, généralement au nombre de deux, parfois davantage.

La présente invention concerne également un procédé de fabrication d'un tel paquet, ou empilement de paquets.

On a prévu pour cela, suivant l'invention, un procédé de fabrication de paquets de rouleaux conformes à l'invention, qui comprend
- un enroulement d'une bande d'isolation en un produit fibreux, présentant une densité initiale, de manière à former des rouleaux présentant alors une densité supérieure à ladite densité initiale,
- un premier enveloppement de chaque rouleau par un film d'emballage, qui recouvre au moins leur surface périphérique susdite,
- un agencement en rangées de plusieurs rouleaux susdits l'un à côté de l'autre avec leurs axes parallèles,
- une première compression l'un contre l'autre des rouleaux de chaque rangée suivant une première direction perpendiculaire aux axes des rouleaux,
- un deuxième enveloppement par un film d'enveloppement de chaque rangée de plusieurs rouleaux, à un état comprimé résultant de la première compression, de façon à couvrir au moins une partie de la surface périphérique des rouleaux de la rangée,
- une superposition de plusieurs rangées de rouleaux ainsi enveloppées, et
- une deuxième compression l'une contre l'autre de rangées de rouleaux enveloppées, superposées, suivant une deuxième direction perpendiculaire aux axes des rouleaux et perpendiculaire à ladite première direction,
ce procédé comprenant en outre
- un troisième enveloppement par un manchon des rangées de rouleaux enveloppées, superposées, à un état comprimé résultant de la deuxième compression, de façon à couvrir les deux extrémités des rouleaux du paquet et au moins une partie de la surface périphérique des rouleaux d'une rangée supérieure et d'une rangée inférieure desdites rangées superposées du paquet, le paquet ainsi formé présentant une densité finale au moins égale à 90 %, de préférence à 95 %, de ladite densité supérieure à la densité initiale.

D'autres formes de réalisation de paquets et d'empilements de paquets suivant l'invention, ainsi que d'autres modes de réalisation de procédé suivant l'invention sont indiqués dans les revendications annexées.

D'autres détails et particularités de l'invention ressortiront de la description donnée ci-après à titre non limitatif et avec référence aux dessins annexés.

Les figures 1 à 4 représentent une vue en perspective des étapes d'un procédé de formation de paquet suivant l'invention, jusqu'à l'empilage des rangées de rouleaux.

La figure 5 représente une vue latérale schématique de la compression et de l'emballage par un manchon de l'empilement de rangées de rouleaux.

La figure 6 représente une vue en perspective de l'empilement des rangées de rouleaux à l'état comprimé.

La figure 7 représente une vue en perspective d'un paquet de rouleaux suivant l'invention fini.

Les figures 8 à 10 représentent une vue en perspective des étapes de redressement des paquets suivant l'invention, de leur empilage et du houssage des paquets empilés.

Sur les différents dessins, les éléments identiques ou analogues sont indiqués par les mêmes références.

La figure 1 illustre de manière schématique un rouleau 1 connu formé d'une bande d'isolation (24) en un produit fibreux, compressible, tel que de la laine de verre ou de la laine minérale. Ce rouleau présente un axe 2, une surface périphérique 3 et deux surfaces d'extrémité 4 et 5. La matière fibreuse a subi au cours de l'enroulement du rouleau une compression déterminée en fonction des propriétés physiques que la laine doit présenter à l'état déroulé. Sa surface périphérique 3 a ensuite été enveloppée de manière connue en soi par un film d'emballage (25). Le rouleau formé présente ainsi une première densité déterminée et un diamètre d de surface d'extrémité donné. Dans l'exemple illustré le diamètre d précité peut par exemple varier de 380 à 500 mm et les rouleaux avoir une largeur l par exemple de 1.200 mm. Cette largeur peut évidemment être variable en fonction des besoins.

Les rouleaux 1 ainsi formés sont disposés l'un à côté de l'autre avec leurs axes parallèles de façon à former une rangée de rouleaux 6 (voir figure 2). Dans l'exemple illustré, la longueur L1 de la rangée est par exemple de 1.400 à 2.000 mm. Il est bien entendu que, en fonction du diamètre des surfaces d'extrémité 4 et 5 des rouleaux 1, on pourra ranger un nombre approprié quelconque de rouleaux, de préférence trois ou quatre, comme représenté.

Cette rangée 6 de rouleaux 1 est, comme illustré à la figure 3, emballée dans un film d'enveloppement 7, après que les rouleaux ont été comprimés l'un contre l'autre suivant une direction illustrée par les flèches F1, qui est perpendiculaire aux axes 2 des rouleaux. Les rouleaux présentent, à la suite d'une force de compression par exemple de l'ordre de 1,5 tonnes, une section de forme ovale et la longueur L2 de la rangée comprimée devient, dans l'exemple illustré, de 1.330 mm. Le film d'enveloppement 7 est de préférence formé d'un ruban en une matière plastique non extensible, par exemple du polyéthylène haute densité, de sorte que le film d'enveloppement maintient les rouleaux de la rangée 6 dans leur état comprimé. Très avantageusement, le film 7 s'étend d'une extrémité à l'autre des rouleaux sur une partie de leur surface périphérique 3, en laissant libres les surfaces d'extrémité 4 et 5 des rouleaux.

Dans un paquet suivant l'invention, plusieurs rangées de rouleaux telles qu'illustrées sur la figure 3 sont alors empilées comme représenté sur la figure 4. On peut prévoir un empilage d'un nombre approprié quelconque de rangées de rouleaux 6, comprimées et enveloppées, et par exemple, comme illustré, trois rangées. On obtient donc 12 rouleaux dans le paquet 8 illustré, et par exemple 9 rouleaux si chaque rangée ne comporte que 3 rouleaux. Dans l'état représenté à la figure 4, le paquet présente, dans l'exemple illustré, une largeur l de 1.200 mm, une longueur L2 de 1.330 mm et une hauteur h1 de 1.600 mm.

Toutes les étapes de fabrication jusqu'à la formation du paquet représenté sur la figure 4 sont connues d'une manière très générale dans l'état antérieur de la technique. On peut, à titre d'exemple, se référer plus particulièrement au EP-B-0 220 980. On pourrait bien entendu envisager d'autres modes de fabrication de formation d'un tel paquet, par exemple par poussée des rangées empilées, comprimées, dans l'ouverture d'une gaine préformée.

Il faut remarquer à ce stade que, par la présence d'espaces vides 9 entre les rouleaux et les rangées de rouleaux dans le paquet, celui-ci présente, par rapport à la densité d'un rouleau qui vient d'être enroulé, une perte de densité qui peut s'élever à 30 % et parfois davantage.

Il faut noter aussi que, dans les paquets selon l'état antérieur de la technique où une compression verticale n'a pas lieu, le diamètre des rouleaux doit toujours être fixe au départ, si l'on veut obtenir un paquet présentant toujours approximativement le même volume. Cela représente une restriction désavantageuse, lorsque l'on doit répondre aux différentes exigences des utilisateurs, par exemple en matière de longueur de bande dans chaque rouleau.

Le paquet suivant l'invention présente, comme illustré sur la figure 6, des rangées de rouleaux empilées à un état comprimé des rangées l'une contre l'autre suivant une direction illustrée par la flèche F2. Une force de compression de l'ordre de 2 tonnes peut ainsi être appliquée. La direction F2 est non seulement perpendiculaire à l'axe 2 des rouleaux 1, mais aussi à la direction de la première compression illustrée par les flèches F1 sur la figure 3. Cette deuxième compression a pour effet de supprimer l'ovalisation des rouleaux, mais aussi de supprimer en grande partie les espaces vides 9, en conférant aux rouleaux une section carrée arrondie aux coins (voir figure 6).

Ainsi qu'il est illustré sur la figure 7, un manchon 10 enveloppe les rangées de rouleaux enveloppées, superposées, à l'état comprimé ainsi obtenu. Ce manchon couvre les surfaces d'extrémité 4 et 5 des rouleaux, en s'étendant de préférence sur la totalité de ces surfaces. Ce manchon, avantageusement en une matière plastique non extensible, comme du polyéthylène haute densité, maintient les rouleaux dans leur état de compression obtenu après la deuxième compression. Dans l'exemple de réalisation illustré, le paquet suivant l'invention représenté sur la figure 7 présente une largeur l de 1.200 mm, une longueur L2 de 1.330 mm et une hauteur h2 de 1.200 mm. Le volume obtenu du paquet est standard même si le diamètre des rouleaux utilisés est variable, et donc la longueur de bande par rouleau. Le paquet suivant l'invention présente en outre à nouveau une densité équivalente à celle obtenue après enroulement des rouleaux. La perte de densité ne dépasse généralement pas 5 % et elle peut même être égale ou supérieure à celle obtenue après enroulement des rouleaux.

Avantageusement la largeur de la bande l peut être variable sans nécessiter de modification du procédé suivant l'invention, puisque le manchon est appliqué sur la longueur des rouleaux.

Pour réaliser un paquet suivant l'invention illustré sur la figure 5, à partir d'un paquet connu tel qu'illustré sur la figure 4, divers moyens appropriés, connus en soi de l'homme de métier moyen, peuvent être mis en oeuvre.

A titre d'exemple on a prévu un appareillage utilisable à cet effet, qui est représenté de manière schématique sur la figure 5. Le paquet de rouleaux illustré sur la figure 4 est introduit entre deux convoyeurs 11 et 12. Le convoyeur 11 est formé d'une bande tournant autour d'un châssis déplaçable vers le haut et vers le bas suivant la double flèche F3 à l'aide d'un organe de commande 13 de type moteur-crémaillère, vérin hydraulique ou pneumatique, etc. Le paquet est introduit, alors que le convoyeur 11 est dans la position haute indiquée en traits interrompus. Les axes 2 des rouleaux sont disposés parallèlement au sens d'avancement illustré par la flèche F4. Une fois que le paquet se trouve complètement entre les deux convoyeurs 11 et 12, le convoyeur supérieur 11 est déplacé vers le bas de façon à comprimer le paquet jusqu'à ce qu'il obtienne la valeur de hauteur du paquet, souhaitée.

Dans l'exemple de réalisation illustré, devant la sortie des convoyeurs 11 et 12, s'étendent deux bandes de matière d'emballage 13 et 14 soudées bout à bout en 21. Les surfaces d'extrémité encore à nu d'un côté des rouleaux s'appliquent contre ces bandes 13 et 14 et les entraînent à partir des dévidoirs 15 et 16, dans le sens d'avancement F4. Pendant ce temps le paquet avance entre deux nouveaux convoyeurs 17 et 18 qui sont écartés de la même distance que les convoyeurs 11 et 12, lorsque le convoyeur 11 est en position basse. Ensuite le paquet 8 est passé totalement entre les deux convoyeurs 17 et 18 comme représenté en traits interrompus. A ce moment, des mâchoires 19 et 20 mobiles en va-et-vient suivant une direction indiquée par les doubles flèches F5 et F6 pincent les bandes 13 et 14 l'une contre l'autre. Dans l'exemple de réalisation illustré, ces mâchoires en position serrée permettent d'effectuer deux soudures horizontales, proches et parallèles, de manière à assurer la fermeture du manchon, tout en soudant les deux bandes 13 et 14 bout à bout pour le paquet suivant. Ces mâchoires disposent également, entre les deux éléments de soudage, d'un moyen permettant de couper la matière élastique entre les deux soudures et de désolidariser le paquet, par exemple un fil chauffé électriquement ou un couteau qui se déplace transversalement. Le manchon maintient ainsi les effets de la deuxième compression même lorsqu'il sort des convoyeurs 17 et 18.

Il est compréhensible pour un homme de métier que d'autres moyens appropriés permettent d'effectuer cette compression et cet emballage. On pourrait par exemple ne prévoir qu'un seul dévidoir et une seule bande. D'autres procédés de soudage des bandes 13 et 14 pourraient être prévus. Le sens d'avancement des paquets pourrait être oblique ou même vertical.

On pourrait aussi envisager d'avancer plutôt la bande par rapport au paquet, pour obtenir l'emballage illustré sur la figure 7.

Le paquet suivant l'invention est ensuite, d'une manière connue en soi, redressé de façon que les axes 2 des rouleaux soient disposés verticalement. Comme on peut l'observer sur la figure 8 ni les surfaces d'extrémité inférieures des rouleaux, ni les supérieures, ne sont plus directement en contact avec le sol ou le milieu ambiant, d'où une nette amélioration de la préservation des rouleaux contre les saletés et l'humidité.

La figure 9 illustre l'empilage connu en soi de deux paquets 8. L'empilement 22 ainsi formé est très résistant et protégé sur toutes ses faces vis-à-vis des intempéries et des saletés. Enfin, on peut prévoir en outre une housse 23 qui couvre le tout, comme représenté à la figure 10.

Des essais ont été effectués à l'aide de divers rouleaux.

Dans les exemples suivant l'invention 1 à 8, les rouleaux sont disposés en rangées, chaque rangée étant comprimée, enveloppée, puis empilée, et les rangées empilées subissent une compression additionnelle et un enveloppement dans un manchon, comme décrit précédemment.

Les résultats des essais sont indiqués dans le tableau ci-dessous.

Il ressort de ce tableau, d'une part, la très grande souplesse de la longueur de bande à enrouler pour les paquets suivant l'invention et, d'autre part, l'absence de perte de densité, alors que les dimensions du paquet restent parfaitement standards.

Il doit être entendu que la présente invention n'est en aucune façon limitée aux formes de réalisation indiquées ci-dessus et que bien des modifications peuvent y être apportées sans sortir du cadre des revendications annexées.

## Revendications

1. Paquet (8) de rouleaux (1) formés d'une bande d'isolation (24) en un produit fibreux présentant une densité initiale, comprenant
- plusieurs rouleaux (1) susdits présentant chacun un axe (2), une surface périphérique (3) et des première et deuxième extrémités (4, 5), et disposés l'un à côté de l'autre avec leurs axes parallèles, en plusieurs rangées (6) superposées,
- un film d'emballage (25) qui recouvre au moins ladite surface périphérique (3) de chaque rouleau de la bande d'isolation, qui, enroulée sur elle-même, présente une densité supérieure à ladite densité initiale, et
- un film d'enveloppement (7) qui enveloppe chaque rangée (6) de plusieurs rouleaux, dans un état comprimé des rouleaux l'un contre l'autre suivant une première direction (F1) perpendiculaire aux axes (2) des rouleaux, et qui couvre au moins une partie de la surface périphérique (3) des rouleaux de la rangée,
**caractérisé en ce qu'**il comprend en outre
- un manchon (10) qui enveloppe les rangées (6) de rouleaux (1) enveloppées, superposées, dans un état comprimé des rangées l'une contre l'autre suivant une deuxième direction (F2) perpendiculaire aux axes (2) des rouleaux et perpendiculaire à ladite première direction (F1), et qui couvre les première et deuxième extrémités (4, 5) des rouleaux du paquet et au moins une partie de la surface périphérique (3) des rouleaux d'une rangée supérieure et d'une rangée inférieure desdites rangées superposées du paquet (8),
le paquet ainsi formé présentant une densité finale au moins égale à 90 %, de préférence à 95 %, de ladite densité supérieure à la densité initiale.

2. Paquet suivant la revendication 1, **caractérisé en ce que** la densité finale du paquet est supérieure ou égale à ladite densité supérieure à la densité initiale.

3. Paquet suivant l'une des revendications 1 et 2, **caractérisé en ce que**, dans le paquet, les rouleaux ont une section carrée arrondie aux angles.

4. Paquet suivant l'une quelconque des revendications 1 à 3, **caractérisé en ce que** le film d'enveloppement (7) s'étend, sur ladite au moins une partie de la surface périphérique des rouleaux qu'il couvre, de la première extrémité (4) des rouleaux jusqu'à la deuxième (5).

5. Paquet suivant l'une quelconque des revendications 1 à 4, **caractérisé en ce que** le manchon (10) s'étend sur la totalité des première et deuxième extrémités (4, 5) de tous les rouleaux (1) du paquet.

6. Paquet suivant l'une quelconque des revendications 1 à 5, **caractérisé en ce que** le film d'emballage (25), le film d'enveloppement (7) et/ou le manchon (10) sont en une matière plastique non extensible.

7. Empilement (21) d'au moins deux paquets (8) de rouleaux (1) suivant l'une quelconque des revendications 1 à 6.

8. Empilement suivant la revendication 7, dans lequel les rouleaux (1) de chaque paquet (8) sont disposés avec leurs axes (2) en position verticale et l'empilement présente une surface inférieure et une surface supérieure couvertes par un manchon (10) susdit.

9. Empilement suivant l'une ou l'autre des revendications 7 et 8, **caractérisé en ce qu'**il comporte une housse (22) qui entoure lesdits au moins deux paquets empilés.

10. Procédé de fabrication d'un paquet de rouleaux suivant l'une quelconque des revendications 1 à 6, comprenant
- un enroulement d'une bande d'isolation en un produit fibreux, présentant une densité initiale, de manière à former des rouleaux (1) présentant alors une densité supérieure à ladite densité initiale,
- un premier enveloppement de chaque rouleau (1) par un film d'emballage, qui recouvre au moins leur surface périphérique susdite,
- un agencement en rangées de plusieurs rouleaux susdits l'un à côté de l'autre avec leurs axes parallèles,
- une première compression l'un contre l'autre des rouleaux de chaque rangée (6) suivant une première direction perpendiculaire aux axes des rouleaux,
- un deuxième enveloppement par un film d'enveloppement de chaque rangée (6) de plusieurs rouleaux, à un état comprimé résultant de la première compression, de façon à couvrir au moins une partie de la surface périphérique des rouleaux de la rangée,
- une superposition de plusieurs rangées de rouleaux ainsi enveloppées, et
- une deuxième compression l'une contre l'autre de rangées de rouleaux enveloppées, superposées, suivant une deuxième direction perpendiculaire aux axes des rouleaux et perpendiculaire à ladite première direction,
**caractérisé en ce qu'**il comprend en outre
- un troisième enveloppement par un manchon (10) des rangées (6) de rouleaux enveloppées, superposées, à un état comprimé résultant de la deuxième compression, de façon à couvrir les deux extrémités des rouleaux du paquet et au moins une partie de la surface périphérique des rouleaux d'une rangée supérieure et d'une rangée inférieure desdites rangées superposées du paquet (8),
le paquet (8) ainsi formé présentant une densité finale au moins égale à 90 %, de préférence à 95 %, de ladite densité supérieure à la densité initiale.

11. Procédé de fabrication suivant la revendication 10, **caractérisé en ce que** le troisième enveloppement comprend un avancement des rangées (6) de rouleaux enveloppées, superposées, suivant un sens d'avancement parallèle aux axes des rouleaux.

12. Procédé suivant la revendication 11, **caractérisé en ce que**
- pendant cet avancement, une application d'une des extrémités des rouleaux des rangées (6) superposées contre deux bandes de matière d'emballage soudées bout à bout, et un recouvrement par ces bandes de ladite une des extrémités des rouleaux puis d'au moins une partie des surfaces périphériques des rouleaux desdites rangées supérieure et inférieure,
- une réunion des deux bandes en les appliquant le long de l'autre des extrémités des rouleaux des rangées superposées, avec soudage des bandes entre elles, et
- une découpe des bandes soudées de manière à former ainsi, d'une part, un manchon (10) enveloppant les rangées de rouleaux superposées et, d'autre part, à nouveau deux bandes de matière d'emballage soudées bout à bout.

13. Procédé suivant la revendication 10, **caractérisé en ce que** le troisième enveloppement comprend un avancement d'une bande de matière d'emballage autour du paquet (8) de rouleaux, suivant un sens d'avancement parallèle aux axes des rouleaux, de manière à former ledit manchon (10).

14. Procédé suivant l'une des revendications 11 à 13, **caractérisé en ce que** le sens d'avancement susdit est horizontal et **en ce que** le procédé comprend en outre, après ledit troisième enveloppement, un redressement du paquet (8) de manière que les axes des rouleaux soient disposés verticalement, et que chaque paquet présente une surface inférieure et une surface supérieure couvertes par le manchon (10) susdit.

15. Procédé suivant la revendication 14, **caractérisé en ce qu'**il comprend en outre un empilage d'au moins deux paquets (8) de rouleaux de façon à former un empilement présentant une surface inférieure et une surface supérieure couvertes par un manchon susdit.

16. Procédé suivant la revendication 15, **caractérisé en ce qu'**il comprend en outre un houssage de l'empilement de paquets (8) de rouleaux.

17. Procédé suivant l'une quelconque des revendications 11 à 16, **caractérisé en ce que**, pendant la deuxième compression, les rouleaux (1) acquièrent une section carrée arrondie aux angles.

## Claims

1. A bundle (8) of rolls (1) formed of an insulation strip (24) made of a fibrous product having an initial density, said bundle comprising
- several aforementioned rolls (1), each having an axis (2), a peripheral surface (3) and first and second ends (4, 5), and being arranged one next to the other with their axes parallel, in a number of superposed rows (6),
- a packaging film (25) which covers at least said peripheral surface (3) of each roll of the insulation strip which, when wound up on itself, has a density which is greater than said initial density, and
- a wrapping film (7) which wraps each row (6) of several rolls, in a compressed state of the rolls against one another in a first direction (F1) perpendicular to the axes (2) of the rolls, and which covers at least part of the peripheral surface (3) of the rolls of the row,
**characterized in that** said bundle furthermore comprises
- a sleeve (10) which encloses the wrapped and superposed rows (6) of rolls (1), in a compressed state of the rows against one another in a second direction (F2) perpendicular to the axes (2) of the rolls and perpendicular to said first direction (F1), and which covers the first and second ends (4, 5) of the rolls of the bundle and at least part of the peripheral surface (3) of the rolls of a top row and of a bottom row of said superposed rows of the bundle (8),
the bundle thus formed having a final density which is at least equal to 90%, preferably 95%, of said density which is greater than the initial density.

2. The bundle as claimed in claim 1, **characterized in that** the final density of the bundle is greater than or equal to said density which is greater than the initial density.

3. The bundle as claimed in either of claims 1 and 2, **characterized in that**, in the bundle, the rolls have a square cross section which is rounded at the corners.

4. The bundle as claimed in any one of claims 1 to 3, **characterized in that** the wrapping film (7) extends, on said at least part of the peripheral surface of the rolls which it covers, from the first end (4) of the rolls to the second end (5).

5. The bundle as claimed in any one of claims 1 to 4, **characterized in that** the sleeve (10) extends over all of the first and second ends (4, 5) of all of the rolls (1) of the bundle.

6. The bundle as claimed in any one of claims 1 to 5, **characterized in that** the packaging film (25), the wrapping film (7) and/or the sleeve (10) are made of a non-extensible plastics material.

7. A stack (21) of at least two bundles (8) of rolls (1) as claimed in any one of claims 1 to 6.

8. The stack as claimed in claim 7, in which the rolls (1) of each bundle (8) are arranged with their axes (2) in the vertical position and the stack has a bottom surface and a top surface which are covered by an aforementioned sleeve (10).

9. The stack as claimed in either one of claims 7 and 8, **characterized in that** it comprises a cover (22) which surrounds said at least two stacked bundles.

10. A method for producing a bundle of rolls as claimed in any one of claims 1 to 6, comprising
- a winding-up of an insulation strip made of a fibrous product, having an initial density, so as to form rolls (1) having then a density which is greater than said initial density,
- a first wrapping of each roll (1) with a packaging film which covers at least their aforementioned peripheral surface,
- an arrangement of several aforementioned rolls one next to the other with their axes parallel to form rows,
- a first compression one against the other of the rolls of each row (6) in a first direction perpendicular to the axes of the rolls,
- a second wrapping with a wrapping film of each row (6) of several rolls, in a compressed state resulting from the first compression, so as to cover at least part of the peripheral surface of the rolls of the row,
- a superposition of several rows of rolls thus wrapped, and
- a second compression one against the other of wrapped and superposed rows of rolls in a second direction perpendicular to the axes of the rolls and perpendicular to said first direction,
**characterized in that** said method furthermore comprises
- a third wrapping with a sleeve (10) of the wrapped and superposed rows of rolls, in a compressed state resulting from the second compression, so as to cover the two ends of the rolls of the bundle and at least part of the peripheral surface of the rolls of a top row and of a bottom row of said superposed rows of the bundle (8),
the bundle (8) thus formed having a final density which is at least equal to 90%, preferably 95%, of said density which is greater than the initial density.

11. The production method as claimed in claim 10, **characterized in that** the third wrapping comprises advancing the wrapped and superposed rows (6) of rolls in a direction of advance which is parallel to the axes of the rolls.

12. The method as claimed in claim 11, **characterized in that**
- during this advance, a pressing of one of the ends of the rolls of the superposed rows (6) against two strips of packaging material which are sealed end to end, and a covering with these strips of said one of the ends of the rolls and then of at least part of the peripheral surfaces of the rolls of said top and bottom rows,
- a joining of the two strips by applying them along the other of the ends of the rolls of the superposed rows, with the strips being sealed together, and
- a cutting of the sealed strips so as thus to form, on the one hand, a sleeve (10) which covers the superposed rows of rolls and, on the other hand, once again two strips of packaging material which are sealed end to end.

13. The method as claimed in claim 10, **characterized in that** the third wrapping comprises advancing a strip of packaging material around the bundle (8) of rolls, in a direction of advance which is parallel to the axes of the rolls, so as to form said sleeve (10).

14. The method as claimed in one of claims 11 to 13, **characterized in that** the aforementioned direction of advance is horizontal and **in that** the method furthermore comprises, after said third wrapping, setting the bundle (8) upright so that the axes of the rolls are arranged vertically, and so that each bundle has a bottom surface and a top surface which are covered by the aforementioned sleeve (10).

15. The method as claimed in claim 14, **characterized in that** it furthermore comprises a stacking of at least two bundles (8) of rolls so as to form a stack having a bottom surface and a top surface which are covered by an aforementioned sleeve.

16. The method as claimed in claim 15, **characterized in that** it furthermore comprises a covering of the stack of bundles (8) of rolls.

17. The method as claimed in any one of claims 11 to 16, **characterized in that**, during the second compression, the rolls (1) acquire a square cross section which is rounded at the corners.

## Patentansprüche

1. Paket (8) von Rollen (1), die von einem Isolierband (24) aus einem faserigen Produkt, das eine Ausgangsdichte aufweist, gebildet sind, umfassend:
- mehrere Rollen (1), die jeweils eine Achse (2), eine Umfangsfläche (3) und erste und zweite Enden (4, 5) aufweisen und Seite an Seite mit ihren parallelen Achsen in mehreren übereinander liegenden Reihen (6) angeordnet sind,
- eine Verpackungsfolie (25), die mindestens die Umfangsfläche (3) jeder Rolle des Isolierbandes bedeckt, das um sich selbst gewickelt ist und eine größere Dichte als die Ausgangsdichte aufweist, und
- eine Umhüllungsfolie (7), die jede Reihe (6) von mehreren Rollen in einem aneinander gedrückten Zustand der Rollen in eine erste Richtung (F1) senkrecht auf die Achsen (2) der Rollen umhüllt und mindestens einen Teil der Umfangsfläche (3) der Rollen der Reihe bedeckt,
**dadurch gekennzeichnet, dass** es ferner umfasst:
- eine Hülse (10), die die übereinander angeordneten Reihen (6) von umhüllten Rollen (1) in einem aneinander gedrückten Zustand der Reihen in eine zweite Richtung (F2) senkrecht auf die Achsen (2) der Rollen und senkrecht auf die erste Richtung (F1) umhüllt und die ersten und zweiten Enden (4, 5) der Rollen des Pakets und mindestens einen Teil der Umfangsfläche (3) der Rollen einer oberen Reihe und einer unteren Reihe der übereinander angeordneten Reihen des Pakets (8) bedeckt,
wobei das so gebildete Paket eine Enddichte mindestens gleich 90 %, vorzugsweise gleich 95 %, der größeren Dichte als die Ausgangsdichte aufweist.

2. Paket nach Anspruch 1, **dadurch gekennzeichnet, dass** die Enddichte des Pakets größer oder gleich der größeren Dichte als die Ausgangsdichte ist.

3. Paket nach einem der Ansprüche 1 und 2, **dadurch gekennzeichnet, dass** in dem Paket die Rollen einen an den Ecken abgerundeten quadratischen Querschnitt haben.

4. Paket nach einem der Ansprüche 1 bis 3, **dadurch gekennzeichnet, dass** sich die Umhüllungsfolie (7) auf dem mindestens einen Teil der Umfangsfläche der Rollen, den sie bedeckt, vom ersten Ende (4) der Rollen bis zum zweiten Ende (5) erstreckt.

5. Paket nach einem der Ansprüche 1 bis 4, **dadurch gekennzeichnet, dass** sich die Hülse (10) auf der Gesamtheit der ersten und zweiten Enden (4, 5) aller Rollen (1) des Pakets erstreckt.

6. Paket nach einem der Ansprüche 1 bis 5, **dadurch gekennzeichnet, dass** die Verpackungsfolie (25), die Umhüllungsfolie (7) und/oder die Hülse (10) aus einem nicht dehnbaren Kunststoff sind.

7. Stapel (21) von mindestens zwei Paketen (8) von Rollen (1) nach einem der Ansprüche 1 bis 6.

8. Stapel nach Anspruch 7, bei dem die Rollen (1) jedes Pakets (8) mit ihren Achsen (2) in vertikaler Position angeordnet sind, und der Stapel eine Unterseite und eine Oberseite aufweist, die von einer oben genannten Hülse (10) bedeckt sind.

9. Stapel nach dem einen oder dem anderen der Ansprüche 7 und 8, **dadurch gekennzeichnet, dass** er eine Hülle (22) umfasst, die die mindestens zwei gestapelten Pakete umgibt.

10. Verfahren zur Herstellung eines Rollenpakets nach einem der Ansprüche 1 bis 6, umfassend:
- ein Aufrollen eines Isolierbandes aus einem faserigen Produkt, das eine Anfangsdichte aufweist, um Rollen (1) zu bilden, die nun eine größere Dichte als die Anfangsdichte aufweisen,
- ein erstes Umhüllen jeder Rolle (1) mit einer Verpackungsfolie, die mindestens ihre oben genannte Umfangsfläche umgibt,
- ein Anordnen mehrerer Rollen nebeneinander in Reihen, wobei ihre Achsen parallel sind,
- ein erstes Aneinanderdrücken der Rollen jeder Reihe (6) in einer ersten Richtung senkrecht auf die Achsen der Rollen,
- ein zweites Umhüllen jeder Reihe (6) von mehreren Rollen mit einer Umhüllungsfolie in einem zusammengedrückten Zustand, der sich aus dem ersten Zusammendrücken ergibt, um mindestens einen Teil der Umfangsfläche der Rollen der Reihe abzudecken,
- ein Übereinanderlagern mehrerer so umhüllter Reihen von Rollen, und
- ein zweites Gegeneinanderdrücken von übereinander gelagerten, umhüllten Rollenreihen in eine zweite Richtung senkrecht auf die Achsen der Rollen und senkrecht auf die erste Richtung,
**dadurch gekennzeichnet, dass** es ferner umfasst:
- eine dritte Umhüllung der übereinander gelagerten, umhüllten Reihen (6) von Rollen mit einer Hülse (10) in einem zusammengedrückten Zustand, der sich aus dem zweiten Zusammendrücken ergibt, um die beiden Enden der Rollen des Pakets und mindestens einen Teil der Umfangsfläche der Rollen einer oberen Reihe und einer unteren Reihe der übereinander gelagerten Reihen des Pakets (8) zu bedecken,
wobei das so gebildete Paket (8) eine Enddichte aufweist, die mindestens gleich 90 %, vorzugsweise 95 %, der größeren Dichte als die Anfangsdichte ist.

11. Herstellungsverfahren nach Anspruch 10, **dadurch gekennzeichnet, dass** die dritte Umhüllung ein Vorschieben der übereinander gelagerten, umhüllten Reihen (6) von Rollen in eine Vorschubrichtung parallel zu den Achsen der Rollen umfasst.

12. Verfahren nach Anspruch 11, **dadurch gekennzeichnet, dass** es umfasst:
- während dieses Vorschiebens ein Anlegen eines der Enden der Rollen der übereinander gelagerten Reihen (6) an zwei Bänder aus Verpackungsmaterial, die Stoß an Stoß verschweißt sind, und ein Bedecken des einen Endes der Rollen und dann mindestens eines Teils der Umfangsfläche der Rollen der oberen und unteren Reihe mit diesen Bändern,
- ein Verbinden der beiden Bänder, wobei sie entlang des anderen der Enden der Rollen der übereinander gelagerten Reihen angelegt und miteinander verschweißt werden, und
- ein Abschneiden der verschweißten Bänder, um so einerseits ein Hülle (10) zu bilden, die die übereinander gelagerten Rollenreihen umgibt, und andererseits wieder zwei Stoß an Stoß verschweißte Bänder aus Verpackungsmaterial zu bilden.

13. Verfahren nach Anspruch 10, **dadurch gekennzeichnet, dass** die dritte Umhüllung ein Vorschieben eines Bandes aus Verpackungsmaterial um das Paket (8) von Rollen in eine Vorschubrichtung parallel zu den Achsen der Rollen umfasst, um die Hülse (10) zu bilden.

14. Verfahren nach einem der Ansprüche 11 bis 13, **dadurch gekennzeichnet, dass** die oben erwähnte Vorschubrichtung horizontal ist, und dass das Verfahren ferner nach der dritten Umhüllung ein Aufstellen des Pakets (8) umfasst, so dass die Achsen der Rollen vertikal angeordnet sind, und dass jedes Paket eine Unterseite und eine Oberseite aufweist, die mit der Hülse (10) bedeckt sind.

15. Verfahren nach Anspruch 14, **dadurch gekennzeichnet, dass** es ferner ein Stapeln von mindestens zwei Paketen (8) von Rollen umfasst, um einen Stapel zu bilden, der eine Unterseite und eine Oberseite aufweist, die mit einer Hülse bedeckt sind.

16. Verfahren nach Anspruch 15, **dadurch gekennzeichnet, dass** es ferner eine Hülle für den Stapel von Rollenpaketen (8) umfasst.

17. Verfahren nach einem der Ansprüche 11 bis 16, **dadurch gekennzeichnet, dass** während des zweiten Zusammendrückens die Rollen (1) einen an den Ecken abgerundeten quadratischen Querschnitt erhalten.
